# DEMANDE DE BREVET EUROPEEN

(11) **EP 0 031 860 A1**
(43) Date de publication de la demande: **15.07.1981**
(21) Numéro de dépôt: 79401049.6
(22) Date de dépôt: 20.12.1979
(51) Int. Cl.: A45F 4/04

(54) **Tente pliante utilisable en pèlerine et adaptable sur un sac à dos**

(71) Demandeur: Francital Société dite:, F-42000 Saint-Etienne (FR); Bibollet, Jean-Claude, F-74230 Thones (FR)
(72) Inventeur: Bibollet, Jean-Claude, F-74230 Thones (FR)
(74) Mandataire: Flechner, Willy

(57) **Abrégé**

La tente peut particulièrement s'adapter sur un sac à claie. Elle comprend une première surface de toile de tente (1) et une seconde surface de toile de tente (2) s'étendant respectivement de part et d'autre du sac, celui-ci étant posé à terre et la claie (4) constituant le cadre support de latente La première surface (1) comprend une ouverture munie d'une capuche (12) pour une utilisation du dispositif en pèlerine.

Applications aux sacs utilisés en randonnée, et notamment en montagne.

## Description

La présente invention concerne une tente pliante adaptable sur un sac à dos, comprenant un support et une toile de tente. On connaît déjà de nombreuses tentes pliantes, du type général défini ci-dessus, qui sont spécialement conçues pour être adaptées sur un sac à dos.

Ainsi, la demande de brevet allemand numéro 2.553.933 propose une tente réduite à une toile triangulaire susceptible d'être tendue entre le sol et la partie supérieure d'un sac à dos ou de son armature support pour constituer un élément de toit pour l'utilisateur. Le brevet français No. 580.764 décrit une tente pliante dont les divers pans sont raccordés à un fond de sac permettant, pour le transport, le rangement des pans ainsi que des pieds d'armature rangés dans le sac. Le brevet des Etats-Unis d'Améri- que No. 2.792.844 décrit une tente rétractable se présentant sous la forme d'un boudin de tissu maintenu en forme par une armature hélicoïdale élastique susceptible d'être ramassée pour le transport dans le sac. Le brevet des Etats-Unis d'Amérique No.3.931.918 décrit une tente portable de type canadien utilisant un châssis tubulaire de portage comme élément d'armature à une extrémité, le couchage replié sur l'armature de portage servant de logement pour sacs individuels secondaires.

On connaît également des tentes individuelles légères, notamment pour l'escalade ou pour des équipements de survie, et des dispositifs de couchage afférents. Ces dispositifs sont notamment constitués d'une pèlerine dépliable en configuration de toile de tente, destinée à être accrochée à la paroi de rocher ou à des éléments naturels pour former un toit sur l'utilisateur.

Certains de ces dispositifs de l'art antérieur sont prévus pour coopérer avec le sac à dos soit pour le rangement de la tente, soit pour diminuer le nombre de piquets de tente. Néanmoins, chacun de ces dispositifs présente des inconvénients : le sac reste à l'extérieur de la tente quand celle-ci est dépliée, ou le sac constitue une entité séparée généralement difficilement logeable dans la tente, ou encore le dispositif n'est pas utilisable en pèlerine pour protéger l'utilisateur de la pluie pendant la marche.

La présente invention a notamment pour objet d'obvier aux inconvénients des équipements existants en proposant une tente adaptable sur un sac à dos et pouvant servir de pèlerine.

Un autre objet de la présente invention est de proposer une tente pliante qui, lors d'une utilisation avec un sac à claie, utilise la claie comme cadre support de sorte que l'ensemble sac-tente soit plus léger.

Un autre objet de la présente invention est de proposer une tente pliante comportant un tapis de sol sur une moitié de la surface couverte par la toile de tente pour éviter la condensation.

Un autre objet de la présente invention est de proposer un ensemble à la fois simple, économique et facile à mettre en oeuvre.

Pour ce faire, selon une caractéristique de la présente invention, la tente pliante comprend un cadre support et des moyens de toile de tente comprenant une première surface de toile de tente et une seconde surface de toile de tente raccordées entre elles suivant une zone de jonction et agencées pour être associées au cadre support, en position déployée d'utilisation, avec la zone de jonction en appui sur le cadre support ; la première surface de toile de tente s'étend depuis le sommet du cadre support dans le demi-espace limité par le premier côté du cadre ; la seconde surface de toile s'étend depuis le sommet du cadre dans le demi-espace limité par le second côté de ce cadre ; la tente comprend en outre des moyens de fixation pour solidariser sélectivement la surface intérieure de la zone de jonction avec la partie haute du sac à dos de façon que les surfaces de toile de tente puissent se déployer de part et d'autre du sac en le recouvrant.

Selon une autre caractéristique de la présente invention, la seconde surface de toile de tente comprend en outre des moyens d'attache pour solidariser sélectivement, en position repliée d'utilisation en pèlerine, l'extrémité libre de cette surface avec la surface intérieure de la zone de jonction ; la première surface de toile de tente comporte en outre, au voisinage de la zone de jonction, une ouverture munie d'une capuche de façon que, en position d'utilisation en pèlerine, cette première surface recouvre le corps de l'utilisateur, la seconde surface repliée recouvre le sac et le dos de l'utilisateur.

Selon une autre caractéristique de la présente invention, le cadre support comporte deux montants parallèles télescopiques de longueur réglable, reliés par une traverse télescopique formant le sommet du cadre support. Les montants du cadre comportent en outre des éléments d'accrochage pour assurer leur fixation aux montants de la claie d'un sac à dos de façon à pouvoir prolonger les montants de la claie.

Selon une autre caractéristique de la présente invention, la traverse télescopique solidaire des montants du cadre traverse un gousset transversal ménagé dans la zone de jonction des toiles de tente.

Selon une autre caractéristique de la présente invention, la tente pliante comporte en outre un tapis de sol au regard de la seconde surface de toile de tente, solidarisé à celle-ci sur trois côtés, son quatrième côté étant relevé pour former une cuvette et maintenu en position par des moyens d'attache solidaires du cadre.

Selon une autre caractéristique de la présente invention, les surfaces de toile de tente comprennent des abattants latéraux, dans lesquels est ménagée au moins une porte ; la première surface de toile de tente comporte deux moitiés sélectivement séparables par une ouverture longitudinale médiane ménagée depuis l'ouverture de capuche jusqu'à l'extrémité opposée de la première surface de façon à ménager une ouverture de la pèlerine depuis le menton jusqu'en bas.

D'autres caractéristiques et avantages de la présente invention ressortiront de la description suivante d'un mode de réalisation donné à titre illustratif mais nullement limitatif, faite en relation avec les dessins annexés sur lesquels :
la figure 1 représente une vue en perspective de la tente pliable selon la présente invention en position déployée d'utilisation en tente ;
la figure 2 représente une coupe longitudinale médiane de la tente selon la présente invention dans la disposition de la figure 1 ;
la figure 3 représente une coupe transversale de la tente selon la présente invention, selon le plan de coupe I-I de la figure 2 ;
la figure 4 représente une vue en perspective d'un mode de réalisation du cadre support selon la présente invention ;
la figure 5 représente une vue de profil d'un utilisateur muni du dispositif de tente pliante selon la présente invention dans la disposition déployée en utilisation de pèlerine ;
la figure 6 représente une coupe longitudinale médiane de la tente pliante selon la présente invention dans la disposition de la figure 5 ;
la figure 7 représente une vue de profil d'un utilisateur portant un sac à claies ;
la figure 8 représente une vue en perspective du cadre support de la présente invention dans son adaptation sur la claie de portage ;
la figure 9 représente un mode de réalisation d'un élément d'accrochage permettant de solidariser le cadre support avec les montants de la claie de portage ; et
la figure 10 est une vue partielle représentant un mode de réalisation des moyens de fixation de la tente pliante dans la disposition de la figure 6.

En référence avec les figures 1 et 2, la tente pliante selon la présente invention comprend une première surface de toile de tente 1 et une seconde surface de toile de tente 2 raccordées entre elles selon une zone de jonction 3, ainsi que des moyens de cadre support 4. En position déployée d'utilisation en tente, la zone de jonction 3 est en appui sur le sommet 5 du cadre support 4, la base 6 du cadre support étant en contact avec le sol. Le cadre support forme un plan délimitant un premier et un second demi- espaces situés de part et d'autre de ce plan et correspondant à chacun des deux côtés du cadre. La première surface de toile de tente 1 s'étend depuis le sommet 5 du cadre support jusqu'au sol dans le premier demi-espace délimité par un premier côté du cadre support. La seconde surface'de toile de tente 2 s'étend depuis le sommet 5 du cadre support à l'opposé de la première surface de toile de tente vers le sol dans le second demi-espace. Des moyens de tension 7 tels que piquets et cordes sont prévus pour assurer le maintien des toiles de tente et leur tension de part et d'autre du cadre support. Des anneaux élastiques tels que 25 sont également prévus pour assurer une tension régulière des toiles de tente.

Comme le représente la figure 1, chacune des deux surfaces de toile de tente 1 et 2 comporte un élément de toit de forme sensiblement trapézoïdale respectivement 8 et 9 s'étendant sensiblement jusqu'au sol dans le sens longitudinal, et des abattants latéraux tels que 10 et 11 s'étendant également jusqu'au sol latéralement. L'élément trapézoïdal 8 de la première toile de tente comporte un renflement 12 qui peut servir de capuche lors de l'utilisation du dispositif en pèlerine, comme cela sera décrit ci-après. Cet élément 8 comporte en outre une ouverture longitudinale 13 sélectivement obturable, par exemple par des boutons-pression ou une fermeture à glissière, s'étendant depuis l'ouverture de la capuche 12 jusqu'en bas de la surface de toile de tente. L'un des abattants latéraux 11 de la seconde surface de toile de tente comporte une portion partiellement détachable 14 formant une porte d'accès à l'intérieur de la tente. L'obturation peut également être réalisée notamment par une fermeture à glissière.

Comme le représente en coupe la figure 2, la seconde surface de toile de tente 2, plus allongée que la première surface 1, forme le toit de l'utilisateur en position couchée. Cette partie de la tente est munie d'un tapis de sol 20 s'étendant depuis l'extrémité libre 21 de la toile de tente 2 jusqu'à la base 6 des montants du cadre support 4. Ce tapis de sol 20 est solidarisé latéralement à la partie basse telle que 15 des abattants latéraux tels que 11, et est solidarisé à une extrémité 23 avec l'extrémité 21 de la seconde surface de toile de tente. A titre d'exemple, la solidarisation peut être réalisée par coutures, collage ou soudage, selon la matière constituant les toiles de tente, des bords du tapis de sol avec les bords de toile de tente. Au voisinage de son extrémité 23, le tapis de sol est relevé selon un pan 24 pour rejoindre l'extrémité 21 de la toile de tente. L'autre extrémité 22 du tapis de sol est également relevée pour former une cuvette et interdire l'entrée des eaux d'écoulement sur le tapis. Comme le représente en coupe transversale la figure 3, le rebord 22 du tapis de sol est maintenu relevé par des moyens de fixation : ses deux extrémités 31 et 32 sont solidarisées avec les abattants latéraux des moyens de toile de tente, par exemple par couture, collage ou soudage, et la partie centrale de ce rebord 22 est maintenue par des moyens d'attache tels que cordages 33 ou lacets solidaires du cadre support 4.

La figure 4 représente un mode de réalisation particulier du cadre support 4. Le cadre est formé de deux montants latéraux 41 et 42 dont une extrémité respectivement 43 et 44 est destinée à être fichée dans le sol, et dont les autres extrémités respectivement 45 et 46 sont reliées par une traverse 47. La traverse 47 et les montants sont réalisés en tubes télescopiques, de sorte que leur longueur est réglable de façon à faciliter l'adaptation lorsque l'utilisateur les emploie sur un sac à claie. Néanmoins, dans le mode de réalisation représenté sur la figure 4, la tente pliante selon l'invention peut être montée sans utiliser un sac à claie.

Un avantage important du dispositif selon la présente invention réside dans la possibilité de l'uti₋ liser en pèlerine quand ce dispositif est porté par l'utilisateur sur un sac à dos. Le dispositif permet de protéger d'une part l'utilisateur lui-même et, d'autre part, son sac à-dos. Dans cette position d'utilisation en pèlerine, la tête de l'utilisateur est engagée dans la capuche 12 ; la première surface de toile de tente 1 recouvre l'avant de l'utilisateur, tandis que la seconde surface de toile de tente 2 est repliée pour en diminuer la longueur et recouvre le sac à dos de l'utilisateur et sa partie arrière. En position entièrement déployée, la seconde surface de toile de tente 2 a une longueur sensiblement double de la longueur de la première surface de toile de tente 1. Ainsi, lors de l'utilisation en pèlerine, la seconde surface 2 doit être pliée en deux de manière à ce que la partie antérieure et la partie postérieure 2 de la pèlerine aient sensiblement la même longueur. Cette disposition est représentée en coupe à la figure 6. L'extrémité 21 de la toile de tente 2 est repliée par en-dessous et vient s'accrocher sur la face interne de la zone de jonction 3 à laquelle elle est solidarisée par un moyen de fixation 61 schématiquement représenté.

Le moyen de fixation 61 peut être notamment une cordelette ou des boutons-pression solidaires de l'une et de l'autre des parties à assembler. Sur la figure 10 on a représenté en coupe un exemple de réalisation dans lequel le moyen de fixation 61 comprend une cordelette 100 dont une extrémité 101 est solidaire de la face interne de la zone de jonction 3 et dont l'autre extrémité permet l'accrochage d'un anneau de tension 25 solidaire de l'extrémité 21 de la toile de tente.

On a en outre représenté schématiquement sur la figure 6 le moyen de fixation 62 permettant de solidariser sélectivement la surface intérieure de la zone de jonction 3 avec la partie haute du sac à dos 63. Ce moyen de fixation, pour une utilisation sur un sac à dos sans claie, peut être constitué par tout moyen tel que lanières, courroies, cordelettes, permettant d'attacher et de détacher le sac du dispositif de la présente invention. L'ouverture 13 permet de mettre et d'enlever facilement l'ensemble pèlerine- sac, du fait de l'accessibilité totale par l'avant. On a en outre représenté sur la figure 6 le tapis de sol 20 replié en deux et qui suit le même mouvement que la toile de tente 2 à laquelle il est solidarisé par trois de ses côtés.

Le dispositif selon la présente invention est particulièrement recommandé lors de l'utilisation d'un sac à claie. Un tel sac à claie est schématiquement représenté à la figure 7. Il comprend deux montants latéraux 71 et 72, solidarisés à leur extrémité basse par une traverse 73 et généralement solidarisés à leur partie haute par une seconde traverse 74. Sur un premier côté de la claie sont accrochées des bretelles de portage 75, et sur le second côté de la claie est suspendu un ensemble de sacoches de rangement 76.

Le dispositif de la présente invention permet d'utiliser la claie du sac, formée par les montants 71 et 72, comme élément de cadre support. Dans ce cas, comme représenté à la figure 8, le cadre support est constitué d'une part par les éléments de la claie du sac à dos, c'est-à-dire les montants 71 et 72 reliés par au moins une traverse 73, et par des éléments du cadre tels que décrits en relation avec la figure 4, comprenant des montants latéraux 41 et 42 reliés à leur extrémité par la traverse 47. Les montants 41 et 42 prolongent respectivement les montants de la claie 71 et 72, et leur sont solidarisés par des éléments d'accrochage 81 permettant d'assurer d'une part une bonne rigidité du cadre en position et, d'autre part, de régler la longueur totale du cadre support en permettant une fixation sélective en différents points des montants latéraux. Ainsi, en utilisation normale, deux positions sont particulièrement favorables : lors de l'utilisation en pèlerine, et pour ne pas augmenter inutilement la hauteur du sac, le cadre est raccourci au maximum, les montants 41 et 42 étant baissés au maximum. En outre, selon un mode de réalisation particulier, les éléments supérieurs des montants 41 et 42 peuvent être coudés en-dessous de la traverse 47, de façon à reculer cette traverse et à dégager un espace pour la tête de l'utilisateur. Lors de l'utilisation en tente, la surface de toile de tente est entièrement déployée, le cadre support 4 est rehaussé au maximum, les montants 41 et 42 sortant au maximum des montants 71 et 72. La tente a ainsi une hauteur supérieure au sac, procurant un confort appréciable à l'utilisateur.

La figure 9 représente un mode de réalisation d'un élément d'accrochage 81 selon la présente invention.Cet élément d'accrochage comporte deux ailes 91 et 92 symétriques l'une par rapport à l'autre et en regard l'une de l'autre. Chacune des ailes comporte deux surfaces latérales semi-cylindriques 93 et 94 réunies par une surface centrale plane 95 munie d'un alésage central. Les surfaces latérales telles que 93 sont disposées en regard l'une de l'autre de manière à enserrer l'un des montants du cadre support, les autres surfaces latérales en regard enserrant le montant correspondant de la claie. Les deux ailes 91 et 92 sont assemblées par un ensemble vis-écrous.

Lors de l'utilisation du dispositif selon la présente invention en relation avec un sac à claie, les moyens de fixation 62 utilisés en position pèlerine pour solidariser la zone de jonction 3 et le haut du sac de l'utilisateur sont constitués par la traverse 47, solidaire des montants 41, 42 et 71 et 72, laquelle traverse est glissée dans un gousset transversal 26, ménagé dans la zone de liaison 3. Comme représenté sur les figures 2 et 3, le gousset 26 est, par exemple, réalisé par une bande de toile de tente 27 solidarisée latéralement par des coutures 28 et 29 à la toile de tente sur la surface intérieure de la zone de jonction 3, et s'étendant sur la portion centrale de la traverse 47. La bande 27 a une longueur inférieure à la traverse 47 de façon à permettre l'adaptation du dispositif sur des sacs à claie de largeurs différentes.

La traverse 47 insérée dans le gousset 26 de la zone de liaison 3 est également utilisée lors de la disposition du présent dispositif en utilisation de tente pour solidariser la zone de liaison 3 avec la partie haute 5 du cadre support.

La traverse 47 est télescopique, c'est-à-dire formée d'éléments permettant son réglage en longueur, ce qui permet de régler l'écartement des montants 41 et 42, et donc d'adapter le dispositif de la présente invention sur des sacs à claie de largeurs différentes. En position de tente, comme représenté sur la figure 2, lors de l'utilisation avec un sac à claie, le sac se trouve à l'intérieur de la tente et est à l'abri des intempéries. Cette disposition permet de gagner une place appréciable, laissant libre l'abside formée par la première surface de tente 1 pour le rangement de divers matériels.

La présente invention n'est pas limitée aux modes de réalisation qui ont été explicitement décrits, mais en comprend les diverses variantes et généralisations contenues dans le domaine des revendications ci-après.

## Revendications

1. Tente pliable adaptable sur un sac à dos, comprenant des moyens de cadre support et des moyens de toile de tente, caractérisée en ce que les moyens de toile de tente comprennent une première surface de toile de tente et une seconde surface de toile de tente raccordées entre elles suivant une zone de jonction et agencées pour être associées au moyen de cadre support en position déployée d'utilisation, la zone de jonction étant en appui sur les moyens de cadre support et la première surface de toile de tente s'étendant, depuis le sommet des moyens de cadre support, dans le demi-espace limité par un premier côté du cadre et la seconde surface de toile s'étendant, depuis le sommet des moyens de cadre support, dans le demi-espace limité par le second côté du cadre, et caractérisée en ce qu'elle comprend en outre des moyens de fixation pour solidariser sélectivement la surface intérieure de la zone de jonction avec le sac à dos de façon que les surfaces de toiles de tente puissent recouvrir le sac de part et d'autre.

2. Tente pliante selon la revendication 1 pouvant être utilisée en pèlerine, caractérisée en ce que la seconde surface de toile de tente comprend en outre des moyens d'attache pour solidariser sélectivement l'extrémité de cette seconde surface opposée à la zone de jonction avec la surface intérieure de la zone de jonction, et en ce que la première surface de toile de tente comporte, au voisinage de la zone de jonction, un renflement muni d'une ouverture sélectivement obturable pouvant former capuche.

3. Tente pliante selon l'une quelconque des revendications 1 ou 2, caractérisée en ce que le moyen de cadre support comporte deux montants parallèles télescopiques de longueurs réglables reliés par une traverse télescopique formant le sommet du cadre support.

4. Tente pliante selon la revendication 3, adaptable sur un sac à dos à claie, caractérisée en ce que les montants du cadre comportent en outre des éléments d'accrochage pour leur fixation aux montants de la claie du sac à dos de façon que les montants du cadre prolongent les montants de la claie.

5. Tente pliante selon la revendication 4, caractérisée en ce que la fixation de la zone de jonction et de la partie haute du sac à dos est réalisée par un gousset transversal ménagé dans la zone de jonction, dans lequel est insérée une traverse du cadre.

6. Tente pliante selon l'une quelconque des revendications 1 à 5, caractérisée en ce qu'elle comporte en outre un tapis de sol en regard de la seconde surface de toile de tente, solidarisé à celle-ci sur trois côtés, le côté correspondant au cadre support étant libre.

7. Tente pliante selon la revendication 6, caractérisée en ce qu'elle comprend des moyens d'attache solidaires du cadre support et des bords de la surface de toile de tente pour maintenir en position relevée le côté libre du tapis.

8. Tente pliante selon l'une quelconque des revendications 1 à 7, caractérisée en ce que chacune des deux surfaces de toile de tente comporte un élément de toit de forme sensiblement trapézoïdale et deux abattants latéraux.

9. Tente pliante selon la revendication 8, caractérisée en ce qu'au moins un abattant latéral de la seconde surface de toile de tente comporte une portion partiellement détachable formant porte.

10. Tente pliante selon l'une quelconque des revendications 2 à 9, caractérisée en ce que la première surface de toile de tente comporte deux moitiés sélectivement séparables par une ouverture longitudinale médiane ménagée depuis le renflement formant capuche jusqu'à l'extrémité opposée de cette première surface de façon à pouvoir ouvrir la pèlerine du menton jusqu'en bas.

## Revendications modifiées

### Revendications modifiées conformément à la règle 86(2) CBE.

1. Tente pliable pouvant être utilisée en pèlerine, comprenant des moyens de cadre support et des moyens de toile de tente, ces moyens de toile de tente comprenant une première surface de toile de tente et une seconde surface de toile de tente plus longue que la première raccordées entre elles suivant une zone de jonction et agencées pour être associées au moyen de cadre support en position déployée d'utilisation en tente, la zone de jonction étant en appui sur les moyens de cadre support et la première surface de toile de tente s'étendant, depuis le sommet des moyens de cadre support, dans le demi-espace limité par un premier côté du cadre et la seconde surface de toile s'étendant, depuis le sommet des moyens de cadre support, dans le demi-espace limité par le second côté du cadre, caractérisée en ce que la seconde surface de toile de tente comprend des moyens d'attache pour solidariser sélectivement, en position d'utilisation en pélerine,l'extrêmité de cette seconde surface opposée à la zone de jonction avec la surface intérieure de la zone de jonction, et en ce que la première surface de toile de tente comporte, au voisinage de la zone de jonction, une ouverture sélectivement obturable et un renflement pouvant former capuche, de sorte que la tente peut former par elle-même une pélerine.

2. Tente pliable selon la revendication 1, caractérisée en ce qu'elle comprend en outre des moyens de fixation pour solidariser sélectivement la surface intérieure de la zone de jonction avec un sac à dos de façon que les surfaces de toile de tente puissent recouvrir le sac de part et d'autre.

3. Tente pliable selon l'une quelconque des revendications 1 ou 2, caractérisée en ce que le moyen de cadre support comporte deux montants parallèles télescopiques de longueurs réglables reliés par une traverse télescopique formant le sommet du cadre support.

4. Tente pliable selon la revendication 3, caractérisée en ce que les montants du cadre comportent en outre des éléments d'accrochage pour leur fixation aux montants d'une claie de sac à dos de façon que les montants du cadre prolongent les montants de la claie, la claie faisant alors partie intéarante des moyens de cadre support.

5. Tente pliable selon la revendication 4, caractérisée en ce que la fixation de la zone de jonction et de la partie haute du sac à dos est réalisée par un gousset transversal ménagé dans la zone de jonction, dans lequel est insérée une traverse du cadre.

6. Tente pliable selon l'une quelconque des revendications 1 à 5, caractérisée en ce qu'elle comporte en outre un tapis de sol en regard de la seconde surface de toile de tente, solidarisé à celle-ci sur trois côtés, le côté correspondant au cadre support étant libre.

7. Tente pliable selon la revendication 6, caractérisée en ce qu'elle comprend des moyens d'attache solidaires du cadre support et des bords de la surface de toile de tente pour maintenir en position relevée le côté libre du tapis.

8. Tente pliable selon l'une quelconque des revendications 1 à 7, caractérisée en ce que chacune des deux surfaces de toile de tente comporte un élément de toit de forme sensiblement trapé- zoidale et deux abattants latéraux.

9. Tente pliable selon la revendication 8, caractérisée en ce qu'au moins un abattant latéral de la seconde surface de toile de tente comporte une portion partiellement détachable formant porte.

10. Tente pliable selon l'une quelconque des revendications 1 à 9, caractérisée en ce que la première surface de toile de tente comporte deux moitiés sélectivement séparables par une ouverture longitudinale médiane ménagée depuis le renflement formant capuche jusqu'à l'extrémité opposée de cette première surface de façon à pouvoir ouvrir la pélerine du menton jusqu'en bas.
